# EUROPÄISCHE PATENTSCHRIFT

(11) **EP 1 834 322 B1**
(45) Veröffentlichungstag und Bekanntmachung des Hinweises auf die Patenterteilung: **18.02.2015**
(21) Anmeldenummer: 05815885.8
(22) Anmeldetag: 05.12.2005
(51) Int. Cl.: G10L 19/09

(54) **VERFAHREN ZUM CODIEREN EINES ANALOGEN SIGNALS**
ANALOG SIGNAL ENCODING METHOD
PROCEDE DE CODAGE D'UN SIGNAL ANALOGIQUE

(30) Priorität: 05.01.2005 DE 102005000828
(43) Veröffentlichungstag der Anmeldung: 19.09.2007
(73) Patentinhaber: Unify GmbH & Co. KG, 81379 München (DE)
(72) Erfinder: BAUER, Wolfgang, A-1220 Wien (AT); SCHANDL, Stefan, A-1130 Wien (AT)
(74) Vertreter: Fritzsche, Thomas
(86) Internationale Anmeldenummer: PCT/EP2005/056479
(87) Internationale Veröffentlichungsnummer: WO 2006/072519

(56) Entgegenhaltungen:
- US-B1- 6 173 257
- US-B1- 6 795 805
- MARQUES J S ET AL: "Improved pitch prediction with fractional delays in CELP coding" PROCEEDINGS OF ICASSP 1990, 3. April 1990 (1990-04-03), Seiten 665-668, XP010642016
- MARQUES J S ET AL TUBACH J P ET AL: "PITCH PREDICTION WITH FRACTIONAL DELAYS IN CELP CODING. PITCH PREDICTION WITH FRACTIONAL DELAYS IN CELP CODING" PROCEEDINGS OF THE EUROPEAN CONFERENCE ON SPEECH COMMUNICATION AND TECHNOLOGY (EUROSPEECH). PARIS, SEPT. 26 - 28, 1989, EDINBURGH, CEP CONSULTANTS, GB, Bd. VOL. 2 CONF. 1, 1. September 1989 (1989-09-01), Seiten 509-512, XP000214278

## Beschreibung

Die Erfindung betrifft ein Verfahren zum Codieren eines mit einer Abtastrate abgetasteten analogen Sprachsignals, mittels einer Analyse durch Syntheseverfahren.

Derzeit wird eine Erweiterung der Bandbreite bei akustischen Signalen, z.B. eine Erweiterung von 4 kHz Telefoniebandbreite auf 8 kHz Breitbandtelefonie, vielfach diskutiert, da damit eine deutliche Verbesserung der Qualität des Sprachsignals einhergeht.

Allerdings ist, insbesondere bei mobiler Kommunikation, bei der zumindest ein Teil der Übertragung über eine Funkstrecke erfolgt, die Bandbreite eine begrenzte Ressource. D.h., dass die vorgegebene, begrenzte Bandbreite auf eine Vielzahl von Benutzern verteilt werden muss. Wird nun für einen Benutzer die Bandbreite erhöht, so muss, bei einer gleich bleibenden Anzahl von Benutzern, zwangsläufig eine Reduktion der für die übrigen Benutzer zur Verfügung stehenden Bandbreite erfolgen.

Es werden daher verschiedene Verfahren angewandt, um aus dem Anregungssignal im Schmalband, d.h. z.B. mit einer 4 kHz Bandbreite im Bereich von 0 bis 4 kHz, ein Signal höherer Bandbreite, beispielsweise 8 kHz Bandbreite von 0 bis 8kHz, zu konstruieren.

Dies erfolgt beispielsweise durch ein Quadrieren des schmalbandigen Signals im Zeitbereich und ein Erzeugen des fehlenden Bandes durch Spiegeln oder Verschieben des Schmalbandes im Frequenzbereich. Für das Beispiel der 4 kHz Bandbreite und einer gewünschten Bandbreite von 8 kHz bedeutet dies, dass das Spektrum von 0 bis 4 kHz an beispielsweise 4 kHz bespiegelt wird und so das Spektrum von 4 bis 8 kHz erzeugt wird. Alternativ ist ein Verschieben um 4 kHz möglich. Mittels dieser Verfahren lässt sich nun aus einem Schmalbandsignal ein Breitbandsignal konstruieren, allerdings ergibt sich als Nachteil, dass diese Verfahren entweder das Spektrum des schmalbandigen Anregungssignals verzerren oder auch Datenfehler im Spektrum verursachen.

US 6 173 257 B1 offenbart ein adaptives codebuch (adaptive codebuch) zur Sprachcodierung mittels CELP(code-excited linear prediction) unter Verwendung eines Multirate CODEC.

Ausgehend von diesem Stand der Technik ergibt sich als Aufgabe der vorliegenden Erfindung, eine Möglichkeit zu schaffen, ein qualitativ im Vergleich zum Stand der Technik hochwertiges Signal bei gleichzeitig geringer erforderlicher Übertragungsbandbreite zu kreieren.

Diese Aufgabe wird durch die unabhängigen Ansprüche gelöst. Vorteilhafte Weiterbildungen sind Gegenstand der abhängigen Ansprüche.

Ein analoges Signal wird zur Codierung in Zeitrahmen zerlegt und ein synthetisch hergestelltes Signal wird zeitrahmenweise an das analoge Signal angeglichen. Das synthetische Signal wird als Ausgangssignal eines Synthesefilters generiert, welcher durch ein Anregungssignal als Eingangssignal angeregt wird.

Zur Bildung des Anregungssignals wird zumindest ein adaptives Codebuch verwendet, in dem das Anregungssignal für frühere Zeitrahmen vorliegt. Das frühere Anregungssignal wird hierbei als eine Vielzahl von Abtastwerten dargestellt.

Zur Darstellung des aktuellen Anregungssignals wird ein der Länge des aktuellen Zeitrahmens entsprechendes Segment aus der Vielzahl der im adaptiven Codebuch vorliegenden Abtastwerte ausgewählt. Die Auswahl wird mittels eines von einer Sprachgrundfrequenz abhängigen Referenzparameters vorgenommen, welcher auch nichtganzzahlige Werte annehmen kann, d.h. auf zwischen den tatsächlich vorliegenden Abtastwerten liegende Plätze für Zwischenwerte verweist.

Falls nun der Sprachgrundfrequenzparameter einen nichtganzzahligen Wert annimmt, werden entsprechende Zwischenwerte zu den Abtastwerten in dem ausgewählten Segment gewählt. Wie bereits dargelegt entspricht das Segment in seiner Länge dem aktuellen Zeitrahmen und seine Lage im adaptiven Codebuch wird durch den Sprachgrundfrequenzparameter festgelegt.

Diese Bildung von Zwischenwerten erfolgt beispielsweise durch Interpolation. Eine Interpolation kann insbesondere mit einer (sin x)/x Funktion erfolgen.

Kern der Erfindung ist es nun, dass die Gesamtheit von Abtastwerten und Interpolationswerten zum Bilden des Anregungssignals verwendet wird.

Dies hat den Vorteil, dass eine effektive höhere Bandbreite erzielt wird, welche sich aus der effektiv höheren Abtastrate für die Abtastwerte und Zwischenwerte ergibt. Dadurch lässt sich die Qualität eines auf Empfängerseite reproduzierten, synthetischen Signals, welches dem tatsächlichen analogen Signal möglichst gut entspricht, deutlich verbessert wird. Diese Verbesserung geschieht ohne eine Erhöhung des Bedarfs an Übertragungsbandbreite, da diesselben Codierparameter wie bei einer Schmalbandlösung übertragen werden.

Die Verbesserung wird dadurch erzielt, dass bereits erzeugte Zwischenwerte im Codebuch - insbesondere auf Sender und Empfängerseite - beibehalten und zur Erzeugung des Anregungssignals verwendet werden.
Dies steht im Gegensatz zu bisherigen Lösungen, bei denen zwar ein nicht-ganzzahliger Sprachgrundfrequenzparameter vorgesehen war, der zwar die Lage des Segments im adaptiven Codebuch festlegte, jedoch wurde der Abstand zwischen den für die Erzeugung des Anregungssignals verwendeten Zwischenwerten nicht verringert.
Mit anderen Worten, wenn beispielsweise der Sprachgrundfrequenzparameter den Beginn des ausgewählten Segments festlegt und auf den Wert 5 1/3 verweist, so werden die entsprechenden Zwischenwerte 5 1/3, 6 1/3, 7 1/3 etc gebildet und nur diese zur Erzeugung des Anregungssignals benutzt und im adaptiven Codebuch beibehalten. Gemäß der Erfindung aber würden die Werte 5 1/3, 5 2/3, 6, 6 1/3, 6 2/3 etc,verwendet, was ohne zusätzliche Übertragung von Information vorgenommen werden kann. Somit wird bei einer effizienten Ausnutzung der Übertragungskapazität eine Qualitätsverbesserung erzeugt.

Insbesondere lässt sich der Sprachgrundfrequenzparameter als Bruchteil einer ganzen Zahl N darstellen. Dann ergibt sich eine Reduktion des zeitlichen Abstandes um 1/N. Wird beispielsweise N=2 oder 3 gewählt, was einer Verdopplung bzw. Verdreifachung der Bandbreite des zu darstellenden Anregungssignals entspricht, reduziert sich der Abstand zwischen einem Abtastwert und einem Zwischenwert auf 1/2 bzw. 1/3. Ebenso ist im Fall N größer oder gleich 3 der Abstand zwischen zwei Zwischenwerten auf denselben Wert reduziert.

Weiterhin lässt sich das Anregungssignal auch insbesondere mittels eines fixen Codebuches erzeugen. Beispielsweise liegen in einem fixen Codebuch feste Anregungssignale vor.

Gemäß einer vorteilhaften Ausgestaltung ist es vorgesehen, das fixe Codebuch in seiner ursprünglich vorgegebenen Bandbreite bzw. den ursprünglichen Abtastwerten beizubehalten und eine höhere Bandbreite nur mit dem adaptiven Codebuch zu erzielen. Dies hat den Vorteil einer besonders einfachen Umsetzung.

Um auch beim fixen Codebuch zwischen den ursprünglich vorliegenden festen Anregungssignalen Zwischenwerte zu schaffen kann eine Verschiebung eines fixen Codebucheintrags unter Beibehaltung der Zeitabstände zwischen den Signalkomponenten erfolgen. Weist beispielsweise ein fixer Codebucheintrag der Länge 4 eine Signalkomponente bei den Zeitpunkten 1 und 3 auf, und keine bzw. einen Nullwert der Signalkomponente bei den Zeitpunkten 0, 2 und 4, dann würde eine Verschiebung auf die Zeitpunkte 1/3 bis 4 1/3 erfolgen.

Alternativ kann es vorgesehen sein auch beim fixen Codebuch Zwischenwerte durch Interpolation zu bestimmen.

Zusätzlich oder alternativ zum fixen Codebuch kann ein weißes, d.h. im wesentlichen frequenzunabhängiges Rauschsignal zum Erzeugen des Anregungssignals herangezogen werden. Damit kann beipielsweise das fixe Codebuch eingespart werden. Es hat sich gezeigt, dass damit insbesondere bei Sprachsignalen eine sehr zufriedenstellende Qualität des auf Empfängerseite erzeugten Signals gewährleistet werden kann.

Das Rauschsignal wird aus der Umgebung aufgenommen oder mittels eines Rauschgenerators erzeugt.

Um beispielsweise ein Überbetonen der harmonischen Struktur in dem so erweiterten Frequenzbereich, also beispielsweise dem Frequenzbereich zwischen 4 und 8 kHz im Falle eines Schmalbandsignals mit 4 kHz Bandbreite zu vermeiden, kann ein Filtern des gebildeten Anregungssignals vorgesehen sein, insbesondere bevor es als Eingangssignal für den Synthesefilter verwendet wird. Es kann hierbei beispielsweise eine Wiener FIR (finite impulse response) Filterung vorgenommen werden.

Die vorgeschlagenen Verfahren können in einem Kommunikationsendgerät mit einer Codiereinheit, wie beispielsweise einem Mobiltelefon, einem PDA (personal digital assistant), einem Computer oder einem Festnetztelefon etc. stattfinden.

Ein entsprechender Empfänger, beispielsweise Übergangselemente zwischen verschiedenen Kommunikationssystemen, eine TRAU (transmission and rate adaption unit) weist eine entsprechende Decodierungseinheit auf.

Ein geeignetes Kommunikationssystem weist zumindest ein Kommunikationsendgerät und einen Empfänger auf.

Weitere Vorteile werden anhand beispielhafter Ausgestaltungen dargelegt, welche teilweise auch in den Figuren gezeigt sind. Von diesen zeigen:
- FIG 1A:: Die Darstellung der Generierung eines synthetisierten Signals;
- FIG 1B:: Die Darstellung der Generierung eines Anregungssignals für eine Breitbandlösung;
- FIG 2A, 2B, 2C:: Darstellungen eines Codebucheintrags aus dem adaptiven Codebuch für unterschiedliche Bandbreiten;
- FIG 3A, 3B, 3C, 3D :: Eine beispielhafte Bandbreitenerweiterung im adaptiven Codebuch.

In FIG 1A ist die Verwendung eines Anregungssignals exc zur Anregung eines Synthesefilters A(z) dargestellt. Der Synthesefilter A(z) simuliert im Falle von Sprachsignalen im menschlichen Vokaltrakt, so dass in diesem Falle mittels eines geeigneten Anregungssignals exc ein synthetischen akustisches Signal AS_syn generiert wird. Dieses wird mittels eines Komperators C mit dem tatsächlichen akustischen Signal as verglichen. Sukzessive wird das Anregungssignal exc so angeglichen, dass das synthetische akustische Signal AS_syn dem tatsächlichen akustischen Signal AS möglichst gut ähnelt.

In FIG 1B ist dann die Generierung des Anregungssignals exc dargestellt. Dazu werden mehrere Parameter verwendet, welche letztlich zur effektiven Bandbreitennutzung übertragen werden, da die Übertragung dieser Parameter weniger Übertragungskapazität erfordert, als die Übertragung des Anregungssignals exc selbst:
In FIG 1B ist die Generierung eines Anregungssignals exc im Falle einer Breitbandlösung dargestellt.
   Unter Breitbandlösung wird in diesem Fall verstanden, dass die Bandbreite des auf Empfängerseite rekonstruierten Signals größer ist, als usprünglich - z.B. durch die Ausgestaltung von Codebüchern vorgesehen. Im Falle einer Erweiterung des G.729 wird von einem Signal mit 4 kHz Bandbreite als Schmalbandsignal gesprochen, von einem auf 8 kHz Bandbreite erweiterten Signal als Breitbandsginal.

Zur Generierung des Anregungssignals ist ein adaptives Codebuch ACB vorgesehen, mit dem harmonische Anteile des akustischen Signals dargestellt werden. Dazu beinhaltet das adaptive Codebuch frühere Anregungssignale old_exc, d.h. solche aus vorhergegangenen Zeitrahmen bzw. Zeitabschnitten. Die Auswahl eines Eintrags aus dem adaptiven Codebuch ACB erfolgt über einen nicht ganzzahligen Sprachgrundfrequenzparameter p, welcher durch seinen ganzzahligen Anteil N*(int p), wobei N eine Integerzahl darstellt, und den Bruchteil p_frac dargestellt wird.

Beispielsweise wird der Sprachgrundfrequenzparameter in FIG 2A auf Basis der Bandbreite ermittelt. Um beispielsweise zum 3. Abtastwert zu kommen wird p=3 gewählt. Um zu diesem Abtastwert zu gelangen, wenn ein N-tel geringerer Abstand zwischen Abtastwerten oder Zwischenwerten und Zwischenwerten vorliegt, d.h. das adaptive Codebuch ACB eine N-fach höhere Bandbreite aufweist, ist ein Wert von N*p + p_frac erforderlich.

In FIG 2A bis 2C sind hierbei Abtastwerte des Anregungssignals exc für unterschiedliche Abtastraten dargestellt. Je nach Abtastrate ergibt sich eine 4 kHz Bandbreite (Fall A), eine 8 kHz Bandbreite (Fall B) oder eine 12 kHz Bandbreite (Fall C). Die einzelnen Abtastwerte sind als Punkte dargestellt, die verschiedenen Abtastraten werden durch unterschiedliche zeitliche Abstände zwischen den Abtastwerten auf der Zeitachse deutlich.

Im Folgenden wird wieder auf FIG 1B verwiesen. Zur Generierung des Anregungssignales exc ist auch ein fixes Codebuch SCB vorgesehen, welches oft auch als innovatives Codebuch bezeichnet wird. Mittels einer Referenz idx_s auf das fixe Codebuch SCB wird ein bestimmter Eintrag aus dem fixen Codebuch SCB ausgewählt. Dieser wird durch einen geeigneten Verstärkungsfaktor g_s verstärkt. Das daraus hervorgegangene Signal bildet das fixe Anregungssignal exc_s.

Um ein bandbreitenerweitertes fixes Anregungssignal exc_s zu erhalten, werden optional im fixen Codebuch Werte zwischen die vorhandenen Werte gesetzt. Die Anzahl der dazwischengesetzten Werte hängt von der gewünschten Bandbreitenerweiterung ab. Dieses Dazwischensetzen soll durch den Eintrag int N verdeutlicht werden.

In FIG 3A bis FIG 3D ist die im adaptiven Codebuch ACB jeweils erfasste Historie (history ACB) dargestellt, sowie ein aktueller Zeitrahmen (actual frame). Der jeweilige aktuelle Rahmen ist einerseits rechts von der gestrichelten Linie dargestellt, wodurch die fortlaufende Zeit auf einer Zeitachse (t) nach rechts ausgedrückt werden soll. Zur besseren Sichtbarkeit ist der Rahmen andererseits oberhalb der im adaptiven Codebuch vorliegenden Abtastwerte und Zwischenwerte dargestellt.

Als Abtastwert werden die in einer ursprünglichen ersten Abtastfrequenz abgetasteten Werte bezeichnet. Als Zwischenwerte werden die zunächst künstlich dazwischengesetzten Werte bezeichnet, welche zunächst den Wert 0 und dann in Abhängigkeit von den jeweiligen neuen Zeitrahmen des Signals Werte ≠ 0 annehmen. In FIG 3A sind Positionen an denen Abtastwerte in der ursprünglichen geringeren Bandbreite vorgesehen sind mit Kreisen umrundet, die dazwischen liegenden Werte sind Zwischenwerte.

Für den ersten Rahmen (Frame 1) ist das adaptive Codebuch ACB leer, d.h. es liegen lediglich Nullwerte an den Zeitpunkten vor, welche einer gewünschten Abtastrate entsprechen. Gleichzeitig sind bereits Nullen als Zwischenwerte eingefügt, so dass in FIG 3A im adaptiven Codebuch Null-Werte an den Zeitpunkten vorliegen, welche bereits einer höheren Abtastrate entsprechen.

Liegt der erste Rahmen beispielsweise nur in einer ersten Abtastrate, beispielsweise 4 kHz vor, wie etwa durch die von Null verschiedenen Werte des aktuellen Rahmens in FIG 3A und soll aber eine nachfolgende Codierung für eine dreifache Abtastrate, beispielsweise 12 kHz erfolgen, so werden entsprechend viele Nullwerte zwischen die vorhandenen Abtastwerte gesetzt. Dies ist auch in FIG 3A für den aktuellen Rahmen dargestellt.

Erfolgt beispielsweise eine Erweiterung auf die dreifache Abtastrate, was dann einer dreifachen Bandbreite des damit erzielbaren Signals entspricht, so werden 3 minus 1 Zwischenwerte zwischen vorhandene Abtastwerte gesetzt. Für den zweiten Rahmen (Frame 2) ist der erste Rahmen bereits im adaptiven Codebuch enthalten. Mittels eines Indexes, mit dem jeder der Abtastpunkte und Zwischenwerte ausgewählt werden kann, wird ein geeignetes Segment aus dem adaptiven Codebuch ausgewählt. Im adaptiven Codebuch ACB sind eine Anzahl von M1 Werten enthalten, wobei M1=M0 * M3 wenn M0 die Anzahl der bei der ersten Abtastrate, also z.B. bei 4 kHz, vorhandenen Werte darstellt. In Bezug auf die niedrigere erste Abtastrate (von beispielsweise 4 kHz) gegen die zwischen den ursprünglichen Abtastwerten liegenden Zwischenwerten bei nicht ganzzahligen Sprachgrundfrequenzparametern p.

Der zweite Rahmen wird beispielsweise durch das elliptisch eingerundete Segment aus dem adaptiven Codebuch ACB dargestellt.

Für den dritten Zeitrahmen (FIG 3D), der durch das elliptisch umrundete Segment aus dem adaptiven Codebuch ACB dargestellt wird, sind bereits Zwischenwerte ≠ 0 im adaptiven Codebuch ACB vorhanden. In der gezeigten Weise baut sich sukzessive ein adaptives Codebuch auf.

## Patentansprüche

1. Verfahren zum Codieren eines mit einer Abtastrate abgetasteten analogen Sprachsignals (AS), welches in Zeitrahmen zerlegt wird und an welches ein synthetisches Signal (AS_syn) angeglichen wird,
a. wobei das synthetische Signal (AS_syn) zeitrahmenweise mittels eines Synthesefilters (A(z)), welcher durch ein Anregungssignal (exc) angeregt wird, gebildet wird, und
b. das Anregungssignal (exc_p, exc) unter Verwendung zumindest eines adaptiven Codebuchs (ACB) gebildet wird, in dem ein früheres Anregungssignal (old_exc) als eine Mehrzahl von Abtastwerten, welche einen bestimmten Abtastabstand aufweisen, vorliegt, wobei das adaptive Codebuch (ACB) eine N-fach höhere Bandbreite als die Abtastrate aufweist, wodurch ein N-tel geringerer Abstand durch Bildung von Zwischenwerten zwischen den Abtastwerten gebildet wird, wobei N eine Integerzahl größer oder gleich 2 ist, und
c. für das aktuelle Anregungssignal (exc_p, exc) ein der Länge des Zeitrahmens entsprechendes Segment aus der Mehrzahl von Abtastwerten mittels eines Sprachgrundfrequenzparameters (p) ausgewählt wird, welcher auch nicht ganzzahlige Werte annimmt und
d. im Falle, dass der Sprachgrundfrequenzparameter (p) einen nicht ganzzahligen Wert annimmt, durch den Sprachgrundfrequenzparameter (p) definierte zu interpolierende Zwischenwerte zu den Abtastwerten gebildet werden, so dass sich eine Verringerung des zeitlichen Abstandes zwischen den Zwischenwerten und den Abtastwerten ergibt,
e. und diese Gesamtheit von Zwischenwerten und Abtastwerten zum Bilden des Anregungssignals (exc_p, exc) verwendet wird, wodurch eine effektiv höhere Bandbreite erzielt wird, wodurch die Qualität eines auf einer Empfängerseite reproduzierten synthetischen Signals verbessert wird.

2. Verfahren nach Anspruch 1, bei dem der Sprachgrundfrequenzparameter (p) als Bruchteil einer ganzen Zahl N darstellbar ist und der zeitliche Abstand zwischen Abtastwerten und Zwischenwerten ebenfalls um die Zahl N reduziert ist.

3. Verfahren gemäß einem der vorhergehenden Ansprüche, wobei weiterhin zur Bildung des Anregungssignals (exc) ein fixes Codebuch (SCB) verwendet wird.

4. Verfahren gemäß Anspruch 3, bei dem Zwischenwerte bei einem Eintrag des fixen Codebuches (SCB) durch ein zeitliches Verschieben des fixen Codebucheintrags erfolgen.

5. Verfahren gemäß Anspruch 3, bei dem Zwischenwerte durch eine Interpolation von Signalkomponenten eines Eintrags des fixen Codebuchs erfolgen.

6. Verfahren gemäß einem der vorhergehenden Ansprüche, bei dem zur Bildung des Anregungssignals (exc) weiterhin ein weißes Rauschsignal verwendet wird.

7. Verfahren gemäß Anspruch 6, bei dem das weiße Rauschsignal aus der Umgebung erfasst wird oder mittels eines Rauschgenerators generiert wird.

8. Verfahren gemäß einem der vorhergehenden Ansprüche, bei dem das Bilden der Zwischenwerte durch Interpolation der bereits vorliegenden Abtastwerte erfolgt.

9. Verfahren gemäß einem der vorhergehenden Ansprüche, bei dem das Anregungssignal (exc_p, exc) mittels eines Wiener FIR Filters gefiltert wird.

10. Kommunikationsendgerät mit einer Sendeeinheit zum Übertragen von Codierparametern und einer Recheneinheit, welche Mittel aufweist, die zur Durchführung aller Schritte eines Verfahrens gemäß einem der Ansprüche 1 bis 8 eingerichtet sind.

## Claims

1. Method for encoding an analog speech signal (AS) scanned at a scanning rate, which is divided into time frames and which is compared to a synthetic signal (As_syn),
a. wherein the synthetic signal (AS_syn) is formed time frame by time frame by means of a synthesis filter (A (z)), which is excited by an excitation signal (exc), and
b. the excitation signal (ecx_p, exc) is formed with the use of at least one adaptive code list (AGB), in which an earlier excitation signal (old_exc) is present as a plurality of scanning values, provided with a defined scanning space, wherein the adaptive code list (ACB) comprises an N-times higher band width than the scanning rate, as a result of which an N-th lower space is formed by the formation of intermediate values between the scanning values, where N is an integer number greater than or equal to 2, and
c. for the current excitation signal (exc_p, exc) a segment corresponding to the length of the time frame is selected from the plurality of scanning values by means of a speech-based frequency parameter (p), which also assumes values which are not whole numbers, and
d. in the event of the speech-based frequency parameter (p) not assuming a whole-number value, intermediate values which are to be interpolated and are defined by the speech-based frequency parameter (p) are formed to the scanning values, such that a reduction of the temporal interval between the intermediate values and the scanning values occurs,
e. and this totality of intermediate values and scanning values is used for the formation of the excitation signal (exc_p, exc), as a result of which an effective higher band width is attained, as a result of which the quality of a synthetic signal reproduced on a receiver side is improved.

2. Method according to claim 1, with which the speech-based frequency parameter (p) can be represented as a fraction of a whole number N, and the temporal space between scanning values and intermediate values is likewise reduced by the number N.

3. Method according to any one of the preceding claims, whereby a fixed code list (SCB) is used for the formation of the excitation signal (exc).

4. Method according to claim 3, with which intermediate values, with an entry from the fixed code list 3 (SCB), are produced by a temporal displacement of the fixed code list entry.

5. Method according to claim 3, with which intermediate values are produced by an interpolation of signal components of an entry from the fixed code list.

6. Method according to any one of the preceding claims, with which, for the formation of the excitation signal (exc) a white noise signal is additionally used.

7. Method according to claim 6, with which the white noise signal is acquired from the surroundings or generated by means of a noise generators.

8. Method according to any one of the preceding claims, with which the formation of the intermediate values takes place by interpolation of the scanning values already present.

9. Method according to any one of the preceding claims, with which the excitation signal (exc_p, exc) is filtered by means of a Wiener FIR filter.

10. Communications terminal with a transmitter unit for the transfer of encoding parameters, and a calculation unit, which comprises means which are arranged such as to carry out all the steps of a method according to any one of claims 1 to 8.

## Revendications

1. Procédé de codage d'un signal vocal (AS) analogique, balayé selon un taux de balayage, lequel est divisé en fenêtres temporelles et auquel est adapté un signal synthétique (AS_syn),
a. sachant que le signal synthétique (AS_syn) est formé par fenêtres temporelles au moyen d'un filtre de synthèse (A(z)), qui est excité par un signal d'excitation (exc), et
b. le signal d'excitation (exc_p, exc) est formé en utilisant au moins un livre de codes adaptatif (ACB), lequel comporte un signal d'excitation antérieur (old_exc) sous la forme d'une pluralité de valeurs de balayage, qui présentent un écart de balayage défini, sachant que le livre de codes adaptatif (ACB) présente une largeur de bande n fois supérieure au taux de balayage, ce qui permet de former un écart n fois inférieur en formant des valeurs intermédiaires entre les valeurs de balayage, sachant que N est un nombre entier supérieur ou égal à 2, et
c. un segment correspondant à la longueur de la fenêtre temporelle est choisi parmi la pluralité de valeurs de balayage au moyen d'un paramètre de fréquence de base vocale (p) pour le signal d'excitation actuel (exc_p, exc), lequel prend également des valeurs qui ne sont pas des nombres entiers, et
d. dans le cas où le paramètre de fréquence de base vocale (p) prend une valeur qui n'est pas un nombre entier, des valeurs intermédiaires à interpoler définies par le paramètre de fréquence de base vocale (p) sont formées pour obtenir les valeurs de balayage de manière à donner lieu à une réduction de l'écart temporel entre les valeurs intermédiaires et les valeurs de balayage,
e. et l'intégralité de valeurs intermédiaires et de valeurs de balayage est utilisée pour former le signal d'excitation (exc_p, exc), ce qui permet d'obtenir une largeur de bande supérieure de manière effective, ce qui permet d'améliorer la qualité d'un signal synthétique reproduit sur un côté récepteur.

2. Procédé selon la revendication 1, dans le cadre duquel le paramètre de fréquence de base vocale (p) peut être représenté sous la forme d'une fraction d'un nombre entier N, et l'écart temporel entre des valeurs de balayage et des valeurs intermédiaires est réduit de la même manière du nombre N.

3. Procédé selon l'une quelconque des revendications précédentes, sachant qu'en outre, pour former le signal d'excitation (exc), un livre de codes fixe (SCB) est utilisé.

4. Procédé selon la revendication 3, dans le cadre duquel des valeurs intermédiaires sont obtenues, lors d'une entrée du livre de codes fixe (SCB) par un décalage temporel de l'entrée fixe de livre de codes.

5. Procédé selon la revendication 3, dans le cadre duquel des valeurs intermédiaires sont obtenues par une interpolation de composantes de signal d'une entrée du livre de codes fixe.

6. Procédé selon l'une quelconque des revendications précédentes, dans le cadre duquel en outre, pour former le signal d'excitation (exc), un signal de bruit blanc est utilisé.

7. Procédé selon la revendication 6, dans le cadre duquel le signal de bruit blanc est détecté en provenance de l'environnement ou est généré au moyen d'un générateur de bruit.

8. Procédé selon l'une quelconque des revendications précédentes, dans le cadre duquel la formation des valeurs intermédiaires a lieu par interpolation des valeurs de balayage déjà disponibles.

9. Procédé selon l'une quelconque des revendications précédentes, dans le cadre duquel le signal d'excitation (exc_p, exc) est filtré au moyen d'un filtre à réponse impulsionnelle finie (filtre RIF).

10. Terminal de communication équipé d'une unité émettrice servant à transférer des paramètres de codage et d'une unité de calcul comportant des moyens, qui sont mis au point pour mettre en oeuvre toutes les étapes d'un procédé selon l'une quelconque des revendications 1 à 8.
